# DEMANDE DE BREVET EUROPEEN

(11) **EP 3 896 533 A1**
(43) Date de publication de la demande: **20.10.2021**
(21) Numéro de dépôt: 20170044.0
(22) Date de dépôt: 17.04.2020
(51) Int. Cl.: G04B 19/04

(54) **CANON D'AIGUILLE D'HORLOGERIE**

(71) Demandeur: Patek Philippe SA Genève, 1204 Genève (CH)
(72) Inventeur: ECOFFEY, David, 1217 Meyrin (CH)
(74) Mandataire: Micheli & Cie SA

(57) **Abrégé**

L'invention concerne un canon d'aiguille d'horlogerie (10) destiné à être chassé sur un arbre (14). Le canon (10) comprend une surface annulaire (20) sur laquelle peut agir l'extrémité de levage (22) d'au moins un levier (23) pour son déchassage. Cette surface annulaire (20) présente une gorge (21) apte à coopérer avec l'extrémité de levage (22).

## Description

La présente invention concerne un canon d'aiguille d'horlogerie.

Le canon d'une aiguille d'horlogerie est une pièce ou partie creuse dont est solidaire l'aiguille et par l'intermédiaire de laquelle l'aiguille est fixée sur son arbre. Le canon peut être une pièce rapportée ou peut être monobloc avec l'aiguille. Il est chassé sur l'arbre.

Lorsque l'on doit démonter la montre pour l'entretenir ou la réparer, une des premières opérations à effectuer, après avoir ouvert la boîte de montre, est de retirer les aiguilles. Pour ce faire, on peut soulever le canon de chaque aiguille à l'aide de leviers que l'on fait prendre appui sur le cadran. Pendant cette opération, l'extrémité de levage des leviers agit sur la surface inférieure d'une saillie annulaire du canon pour désolidariser le canon de l'arbre. Un risque existe cependant que l'extrémité de levage glisse au-delà de la saillie annulaire et vienne en contact avec l'aiguille, provoquant rayures, ébrèchements, déformations, etc. Le risque de détérioration de l'aiguille est particulièrement grand si l'aiguille est faite dans un matériau fragile.

La présente invention vise à remédier à cet inconvénient ou au moins à l'atténuer et propose à cette fin un canon selon la revendication 1, un assemblage canon-aiguille selon la revendication 10 et un procédé de déchassage selon la revendication 13.

D'autres caractéristiques et avantages de la présente invention apparaîtront à la lecture de la description détaillée suivante faite en référence aux dessins annexés dans lesquels :
- la figure 1 est une vue de profil d'un assemblage canon-aiguille selon l'invention ;
- la figure 2 est une vue partielle en coupe longitudinale de l'assemblage canon-aiguille de la figure 1 ;
- la figure 3 montre en coupe transversale l'assemblage canon-aiguille selon l'invention en train d'être désolidarisé d'un arbre sur lequel il était chassé ;
- la figure 4 est une vue en coupe de détail montrant notamment le profil (section radiale) d'une gorge ménagée dans une saillie du canon.

L'assemblage horloger illustré aux figures 1 et 2 est formé d'un canon 10 et d'une aiguille 11 fixée au canon 10. L'aiguille 11 peut être une aiguille indicatrice des heures, des minutes, de la date, etc. Elle comprend une tête 12 et un corps 13. Le canon 10 est destiné à être chassé sur l'arbre d'entraînement 14 de l'aiguille 11.

Le canon 10 présente un axe de révolution A et comprend, autour de cet axe A, une paroi 15 de forme générale cylindrique et une saillie 16 faisant relief sur l'extérieur de la paroi 15. La surface supérieure 17 de la saillie 16 forme avec une partie supérieure 18 de la paroi 15 un épaulement qui accueille la tête 12 de l'aiguille 11. La tête 12 est fixée à la surface supérieure 17 de la saillie 16 par collage ou brasage, par exemple. Une partie inférieure 19 de la paroi 15 peut être légèrement tronconique, comme représenté, pour faciliter le montage du canon 10 sur l'arbre 14.

Typiquement, le canon 10 est en métal ou alliage et l'aiguille 11 est en un matériau fragile tel que le silicium, le verre ou le saphir, c'est-à-dire un matériau qui ne possède pas de domaine de déformation plastique à température ambiante (25°C). Dans le cas d'un matériau transparent du type verre, saphir ou autre, l'aiguille 11 est colorée au moins à son extrémité libre, au moyen par exemple d'une peinture, pour pouvoir assurer sa fonction d'affichage. Le métal ou alliage constituant le canon 10 peut être notamment du laiton, éventuellement recouvert d'une couche de protection ou d'embellissement telle qu'une couche d'or.

La surface inférieure 20 de la saillie 16 est la surface par laquelle l'horloger peut agir, lorsqu'il souhaite accéder à l'intérieur du mouvement de la montre, pour désolidariser l'aiguille 11 de l'arbre 14 et la retirer. Dans la présente invention, cette surface inférieure 20, de forme annulaire, présente une gorge 21 avec laquelle pourra coopérer l'extrémité de levage 22 de leviers 23 (cf. figure 3). Ces leviers 23 peuvent être mis en appui contre le cadran 24 de la montre, de préférence préalablement protégé, avec leur extrémité de levage 22 contre le fond de la gorge 21, et être actionnés manuellement pour soulever le canon 10 par rapport à l'arbre 14. Grâce à la gorge 21, l'extrémité de levage 22 est empêchée de glisser au-delà de la saillie 16 et de venir heurter la tête 12 de l'aiguille 11, qui dépasse de la saillie 16, voire le corps 13 de l'aiguille 11.

De préférence, comme le montre la figure 4, le profil de la gorge 21 définit un coin 25 dans lequel peut se bloquer l'extrémité de levage 22 après avoir soulevé le canon 10 d'une certaine hauteur.

Avantageusement, le profil de la gorge 21 est asymétrique, sans coin sur la partie 26 de la gorge 21 opposée au coin 25, afin de faciliter la fabrication du canon 10, en particulier si celui-ci est réalisé par tournage.

La largeur L1 de la gorge 21 est de préférence d'au moins 40% voire d'au moins 50% voire d'au moins 60% de la largeur L2 de la saillie 16, et est de préférence d'au moins 150 µm, voire d'au moins 170 µm, voire d'au moins 190 µm.

La profondeur P de la gorge 21 est de préférence d'au moins 10%, voire d'au moins 15%, voire d'au moins 20%, voire d'au moins 25% de l'épaisseur E de la saillie 16, et est de préférence d'au moins 15 µm, voire d'au moins 25 µm, voire d'au moins 35 µm, voire d'au moins 45 µm, voire d'au moins 55 µm.

Au lieu d'être creusée dans la saillie 16, comme représenté sur les figures, la gorge 21 pourrait être créée par l'ajout d'un bourrelet (par exemple déposé, collé, brasé ou soudé) sur la surface inférieure 20 de la saillie 16 ou par le montage d'une bague (par exemple chassée, collée, brasée ou soudée) sur le bord de la saillie 16.

L'invention s'applique aussi à des canons qui sont monobloc avec leur aiguille et à des aiguilles métalliques.

## Revendications

1. Canon d'aiguille d'horlogerie (10) destiné à être chassé sur un arbre (14) et comprenant une surface annulaire (20) sur laquelle peut agir l'extrémité de levage (22) d'au moins un levier (23) pour son déchassage, **caractérisé en ce que** la surface annulaire (20) présente une gorge (21) apte à coopérer avec l'extrémité de levage (22).

2. Canon (10) selon la revendication 1, **caractérisé en ce que** la surface annulaire (20) est une surface inférieure d'une saillie (16) dont la surface supérieure (17) est destinée à servir d'appui à une tête (12) de l'aiguille (11).

3. Canon (10) selon la revendication 2, **caractérisé en ce que** la largeur (L1) de la gorge (21) est d'au moins 40%, de préférence d'au moins 50%, de préférence d'au moins 60% de la largeur (L2) de la saillie (16).

4. Canon (10) selon la revendication 2 ou 3, **caractérisé en ce que** la profondeur (P) de la gorge (21) est d'au moins 10%, de préférence d'au moins 15%, de préférence d'au moins 20%, de préférence d'au moins 25% de l'épaisseur (E) de la saillie (16).

5. Canon (10) selon l'une quelconque des revendications 1 à 4, **caractérisé en ce que** la largeur (L1) de la gorge (21) est d'au moins 150 µm, de préférence d'au moins 170 µm, de préférence d'au moins 190 µm.

6. Canon (10) selon l'une quelconque des revendications 1 à 5, **caractérisé en ce que** la profondeur (P) de la gorge (21) est d'au moins 15 µm, de préférence d'au moins 25 µm, de préférence d'au moins 35 µm, de préférence d'au moins 45 µm, de préférence d'au moins 55 µm.

7. Canon (10) selon l'une quelconque des revendications 1 à 6, **caractérisé en ce que** le profil de la gorge (21) présente un coin (25) apte à retenir l'extrémité de levage (22) pendant le déchassage du canon (10).

8. Canon (10) selon l'une quelconque des revendications 1 à 7, **caractérisé en ce que** le profil de la gorge (21) est asymétrique.

9. Canon (10) selon l'une quelconque des revendications 1 à 8, **caractérisé en ce qu'**il est fait en métal ou alliage.

10. Assemblage horloger comprenant un canon (10) selon l'une quelconque des revendications 1 à 9 et une aiguille (11) fixée au canon (10).

11. Assemblage horloger selon la revendication 10, **caractérisé en ce que** l'aiguille (11) est faite dans un matériau fragile.

12. Assemblage horloger selon la revendication 10 ou 11, **caractérisé en ce que** l'aiguille (11) est fixée au canon (10) par collage ou brasage.

13. Procédé de déchassage d'un canon d'aiguille d'horlogerie (10) selon l'une quelconque des revendications 1 à 9, **caractérisé en ce que** l'on soulève le canon (10) par rapport à l'arbre (14) sur lequel il était chassé au moyen d'au moins un levier (23) dont l'extrémité de levage (22) coopère avec la gorge (21).
